# EUROPÄISCHE PATENTSCHRIFT

(11) **EP 3 011 572 B1**
(45) Veröffentlichungstag und Bekanntmachung des Hinweises auf die Patenterteilung: **12.09.2018**
(21) Anmeldenummer: 14724642.5
(22) Anmeldetag: 08.05.2014
(51) Int. Cl.: H01F 38/14, B65D 88/74, B65D 90/00

(54) **ANLAGE MIT HALTEMITTEL**
INSTALLATION COMPRISING HOLDING MEANS
INSTALLATION ÉQUIPÉE D'UN MOYEN DE SUPPORT

(30) Priorität: 17.06.2013 DE 102013010029
(43) Veröffentlichungstag der Anmeldung: 27.04.2016
(73) Patentinhaber: SEW-EURODRIVE GmbH & Co. KG, 76646 Bruchsal (DE)
(72) Erfinder: JUNGINGER, Alexander, 75196 Remchingen-Wilferdingen (DE); SCHÖNUNG, Frank, 76676 Graben-Neudorf (DE); MANZ, Friedrich, 76703 Kraichtal-Münzesheim (DE); KÖVARI, Lars, 76351 Linkenheim-Hochstetten (DE); SCHMIDT, Josef, 76676 Graben-Neudorf (DE); GRIMM, Thilo, 28329 Bremen (DE)
(86) Internationale Anmeldenummer: PCT/EP2014/001240
(87) Internationale Veröffentlichungsnummer: WO 2014/202167

(56) Entgegenhaltungen:
- WO-A1-2013/027761
- DE-A1-102006 053 681
- DE-A1-102006 057 796

## Beschreibung

Die Erfindung betrifft eine Anlage mit Haltemittel.

Es ist allgemein bekannt, dass bei einer Anlage ein Haltemittel zur Aufnahme einer elektrischen Leitung vorsehbar ist.

Aus der WO 2013 027761 A1 ist eine Anlage bekannt, bei der Behälter jeweils eine Sekundärwicklung aufweisen, die induktiv mit einer jeweils zugeordneten Primärwicklung gekoppelt angeordnet sind.

Aus der DE 10 2006 053681 A1 zeigt induktiv versorgte Verbraucher, bei denen der Primärleiter in einer nutförmigen Ausnehmung eingelegt ist.

Aus der DE 10 2006 057796 A1 zeigt einen Flüssigkeitskühler für einen Umrichter.

Der Erfindung liegt daher die Aufgabe zugrunde, eine Anlage mit Haltemittel weiterzubilden, wobei der Primärleiter derart gehalten ist, dass Sekundärteile versorgbar sind.

Erfindungsgemäß wird die Aufgabe bei der Anlage nach den in Anspruch 1 angegebenen Merkmalen gelöst.

Wichtige Merkmale der Erfindung bei der Anlage mit Haltemittel, welches einen langgestreckt verlegten Primärleiter aufnimmt, sind, dass in der Anlage Behälter entlang des Primärleiters anordenbar sind, insbesondere aufeinander stapelbar anordenbar sind,
wobei jeder Behälter einen elektrischen Verbraucher aufweist, der aus einer Sekundärwicklung versorgbar ist, welche induktiv an den Primärleiter ankoppelbar ist,
wobei die Sekundärwicklung von einem Gehäuseteil zumindest teilweise gehäusebildend umgeben ist,
wobei der Behälter eine Wandung, insbesondere Gehäusewand, aufweist, welche eine Ausnehmung aufweist, in welcher das Gehäuseteil angeordnet und insbesondere dicht verbunden ist mit der Wandung, insbesondere mit der Gehäusewand.

Von Vorteil ist dabei, dass eine Ausnehmung in der Wandung ausfüllbar ist vom Sekundärteil und somit ein elektrischer Verbraucher induktiv, also ohne Steckverbindung, mit elektrischer Energie versorgbar ist. Somit ist beim Einlagern der Behälter in der Anlage ein jeweiliges Kühlaggregat des Behälters versorgbar.

Bei einer vorteilhaften Ausgestaltung weist das Sekundärteil, welches die Sekundärwicklung und das Gehäuseteil aufweist, eine Wärmesperre aufweist, die einen ähnlichen oder größeren spezifischen Wärmewiderstand zwischen Innenraum und Außenraum aufweist als die Wandung des Behälters. Von Vorteil ist dabei, dass trotz des Ausfüllens der Ausnehmung in der Wandung mittels des Sekundärteils kein vergrößerter Wärmestrom ins Innere des Behälters dringt.

Bei einer vorteilhaften Ausgestaltung führt das Haltemittel den Primärleiter derart, dass ein in vertikaler Richtung sich erstreckender Stapel von gleichartigen Behältern aus dem Primärleiter versorgbar ist, insbesondere aus dem in einer Schleife verlegten Primärleiter versorgbar ist. Von Vorteil ist dabei, dass eine automatisierte Einlagerung des Behälters ermöglicht ist. Denn sobald der Behälter auf seinem für ihn vorgesehenen Lagerplatz eingelagert wird, ist die elektrische Versorgung ermöglicht. Auf diese Weise ist Kühlgut im Behälter lagerbar.

Weitere Vorteile ergeben sich aus den Unteransprüchen. Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von Abbildungen näher erläutert:
In der Figur 1 ist ein schematischer Aufbau eines erfindungsgemäßen Anlage gezeigt.

Hierbei ist in der Anlage ein Primärleiter 3 angeordnet, welcher als langgestreckt angeordneter Linienleiter verlegt ist.

Jeder Behälter dient zur Aufnahme von Objekten. Vorzugsweise sind diese gekühlt im Behälter vorzusehen.

Hierzu weist der Behälter ein Kühlaggregat auf, welches in ihn integriert ist. Das Kühlaggregat ist elektrisch aus einem Sekundärteil 2, also Pickup, versorgt. Dabei ist das Kühlaggregat vorzugsweise in der Wandung des Behälters 1, insbesondere Containers, integriert.

Das Sekundärteil 2 weist hierbei eine Sekundärwicklung auf, welche induktiv mit dem Primärleiter 3 gekoppelt vorgesehen ist. Somit ist der Primärleiter mit einem mittelfrequenten Wechselstrom beaufschlagbar, insbesondere mit einem Strom, dessen Frequenz zwischen 10 und 1000 kHz beträgt.

Die Sekundärwicklung ist innerhalb des Gehäuses des Sekundärteils angeordnet. Somit ist eine Ausnehmung in der Wandung des Behälters 1 abdeckbar durch das Sekundärteil 2, indem dieses in der Ausnehmung anordenbar ist. Somit übernimmt das Gehäuse des Sekundärteils 2 auch Gehäusefunktion für den Behälter 1.

Da der Behälter wärmeisolierend ausgeführt werden muss, also mit einer Wärmesperre zwischen dem Innenraum und dem Außenraum des Behälters 1, muss auch das Sekundärteil 2 dementsprechend ausgeführt sein, also mit einer Wärmesperre, die einen ähnlichen oder größeren spezifischen Wärmewiderstand zwischen Innenraum und Außenraum aufweist wie auch die Wandung des restlichen Behälters.

Der spezifische Wärmewiderstand ist hierbei der Wärmewiderstand pro Fläche, also Oberfläche.

Der Primärleiter 3 ist fest installiert in der Anlage. Somit ist die induktive Kopplung aktivierbar, sobald der Behälter 1 an seinem jeweils vorgesehenen Lagerplatz eingelagert ist.

Der als Linienleiter ausgeführte Primärleiter 3 verläuft entlang einer Bahn, entlang derer mehrere Behälter mit ihren Sekundärteilen 2 anordenbar sind. Somit sind mehrere Sekundärteile 2 induktiv versorgbar aus einem Primärleiter 3. Dabei ist der Primärleiter 3 als langgestreckt verlegte Schleife in der Anlage angeordnet, vorzugsweise in ein Haltemittel eingeklipst, welches somit den Primärleiter 3 hält.

Die Behälter 1 werden in jeweiligen Stapeln angeordnet. Jeder Stapel ist von einer jeweiligen Gruppe von Behältern 1 gebildet. Jedem Stapel ist eine Primärleiterschleife zugeordnet, die mit dem mittelfrequenten Strom beaufschlagt ist.

Im Gehäuse des Sekundärteils ist an der Sekundärwicklung als Spulenkern ein Ferritkörper angeordnet. Der Sekundärwicklung ist eine Kapazität derart elektrisch in Reihe oder parallel zugeschaltet, dass die zugehörige Resonanzfrequenz des so gebildeten Schwingkreises im Wesentlichen der Mittelfrequenz des in den Primärleiter gleicht. Aus dem Schwingkreis wird über einen Gleichrichter das Kühlaggregat des jeweiligen Behälters versorgt. Das Kühlaggregat weist eine elektromotorisch betriebene Pumpe auf, welche ein Kältemittel fördert zur Erzeugung einer niedrigeren Temperatur als die Umgebungstemperatur.

Der Behälter ist als Container, insbesondere ein Großraumbehälter, wie Seefracht-Container, ausgeführt.

### Bezugszeichenliste

1 Behälter, insbesondere Container
2 Pickup, Sekundärteil
3 Primärleiter

## Patentansprüche

1. Anlage mit Haltemittel, welches einen langgestreckt verlegten Primärleiter (3) aufnimmt,
welcher als langgestreckt angeordneter Linienleiter verlegt ist,
wobei in der Anlage jeweils ein jeweiliges Sekundärteil (2) aufweisende Behälter (1) in Stapeln angeordnet sind und die Behälter (1) jedes Stapels entlang des Primärleiters (3) aufeinander gestapelt angeordnet sind,
wobei der als Linienleiter ausgeführte Primärleiter (3) entlang einer Bahn verläuft, entlang derer die Behälter (1) mit ihren Sekundärteilen (2) angeordnet sind,
wobei jeder Behälter (1) einen elektrischen Verbraucher aufweist, der aus einer Sekundärwicklung versorgbar ist, welche induktiv an den Primärleiter (3) ankoppelbar ist,
wobei die Sekundärwicklung von einem Gehäuseteil zumindest teilweise gehäusebildend umgeben ist,
wobei der Behälter (1) eine Wandung, **also** Gehäusewand, aufweist, welche eine Ausnehmung aufweist, in welcher das Gehäuseteil angeordnet und dicht verbunden ist mit der Wandung,
wobei das Sekundärteil (2) die Ausnehmung abdeckt, so dass das Gehäuse des Sekundärteils (2) auch Gehäusefunktion für den Behälter (1) übernimmt.

2. Anlage nach Anspruch 1, wobei der Behälter (1) wärmeisolierend ausgeführt ist, also mit einer Wärmesperre zwischen dem Innenraum und dem Außenraum des Behälters (1), wobei
das Sekundärteil (2), welches die Sekundärwicklung und das Gehäuseteil aufweist, eine Wärmesperre aufweist, die einen ähnlichen oder größeren spezifischen Wärmewiderstand zwischen Innenraum und Außenraum aufweist als die Wandung des Behälters (1).

3. Anlage nach mindestens einem der vorangegangenen Ansprüche, wobei das Haltemittel den Primärleiter (3) derart führt, dass ein in vertikaler Richtung sich erstreckender Stapel von gleichartigen Behältern (1) aus dem Primärleiter (3) versorgbar ist.

4. Anlage nach mindestens einem der vorangegangenen Ansprüche, wobei der elektrische Verbraucher ein Kühlaggregat ist.

5. Anlage nach mindestens einem der vorangegangenen Ansprüche, wobei der Behälter (1) ein Container ist.

## Claims

1. An installation having a holding means, which receives a primary conductor (3) laid in an elongated manner,
which is laid as a linear conductor arranged in an elongated manner,
wherein receptacles (1) having a respective secondary part (2) are each arranged in stacks in the installation and the receptacles (1) of each stack are arranged stacked on top of one another along the primary conductor (3),
wherein the primary conductor (3) designed as a linear conductor extends along a path along which the receptacles (1) with their secondary parts (2) are arranged,
wherein each receptacle (1) has an electrical load which may be supplied from a secondary winding which may be inductively coupled to the primary conductor (3),
wherein the secondary winding is surrounded by a housing part, at least partially forming a housing,
wherein the receptacle (1) has a wall, i.e. a housing wall, which has a cutout in which the housing part is arranged and tightly connected to the wall,
wherein the secondary part (2) covers the cutout so that the housing of the secondary part (2) also assumes a housing function for the receptacle (1).

2. The installation according to Claim 1,
wherein the receptacle (1) is designed to be thermally insulating, i.e. with a thermal barrier between the interior and the exterior of the receptacle (1), wherein the secondary part (2), which has the secondary winding and the housing part, has a thermal barrier which has a specific thermal resistance between the interior and the exterior which is similar to or greater than that of the wall of the receptacle (1).

3. The installation according to at least one of the preceding claims,
wherein the holding means guides the primary conductor (3) in such a way that a stack of similar receptacles (1), which extends in the vertical direction, may be supplied from the primary conductor (3).

4. The installation according to at least one of the preceding claims,
wherein the electrical load is a cooling unit.

5. The installation according to at least one of the preceding claims,
wherein the receptacle (1) is a container.

## Revendications

1. Installation équipée d'un moyen de maintien recevant un conducteur primaire (3) posé avec étendue en longueur
et agencé de manière allongée, en tant que conducteur de ligne,
installation dans laquelle des réceptacles (1), munis d'une partie secondaire (2) respective, sont respectivement disposés en des empilements et les réceptacles (1) de chaque empilement sont empilés les uns sur les autres le long dudit conducteur primaire (3),
ledit conducteur primaire (3), réalisé en tant que conducteur de ligne, longeant une piste le long de laquelle les réceptacles (1) sont mis en place par leurs parties secondaires (2), chaque réceptacle (1) comportant un consommateur électrique pouvant être alimenté à partir d'un enroulement secondaire qui peut être couplé inductivement audit conducteur primaire (3),
ledit enroulement secondaire étant entouré par une partie formant boîtier, avec constitution au moins partielle d'une enceinte,
ledit réceptacle (1) étant pourvu d'une paroi, plus précisément d'une paroi de boîtier présentant un évidement dans lequel ladite partie formant boîtier est logée, et est reliée à ladite paroi de manière étanche,
la partie secondaire (2) recouvrant ledit évidement de façon telle que le boîtier de ladite partie secondaire (2) remplisse également la fonction d'un boîtier dévolu audit réceptacle (1).

2. Installation selon la revendication 1,
le réceptacle (1) étant de réalisation thermiquement isolante, c'est-à-dire dotée d'une barrière thermique entre l'espace intérieur et l'espace extérieur dudit réceptacle (1), sachant que la partie secondaire (2), comprenant l'enroulement secondaire et la partie formant boîtier, est munie d'une barrière thermique présentant, entre ledit espace intérieur et ledit espace extérieur, une résistance thermique spécifique qui est analogue ou supérieure à celle de la paroi dudit réceptacle (1).

3. Installation selon au moins l'une des revendications précédentes,
le moyen de maintien guidant le conducteur primaire (3) de façon telle qu'un empilement de réceptacles (1) de même type, s'étendant dans la direction verticale, puisse être alimenté à partir dudit conducteur primaire (3).

4. Installation selon au moins l'une des revendications précédentes, le consommateur électrique se présentant comme un groupe de refroidissement.

5. Installation selon au moins l'une des revendications précédentes, le réceptacle (1) se présentant comme un conteneur.
